# NOUVEAU FASCICULE DE BREVET EUROPEEN

(11) **EP 1 386 557 B3**
(45) Date de publication du présent fascicule: **04.03.2009**
(45) Mention de la délivrance du brevet: 11.04.2007
(21) Numéro de dépôt: 02291945.0
(22) Date de dépôt: 01.08.2002
(51) Int. Cl.: A45C 13/30, A45F 3/14

(54) **Dispositif pour allonger des poignées de façon à obtenir une bandoulière**
Vorrichtung zum Verlängern von Griffen, um einen Schulterriemen zu erhalten
Device to lengthen the handles to obtain a shoulder-belt

(43) Date de publication de la demande: 04.02.2004
(73) Titulaire: Duquesnoy, Anne, Paris 10 Cédex (FR)
(72) Inventeur: Duquesnoy, Anne, Paris 10 Cédex (FR)
(74) Mandataire: Berger, Helmut

(56) Documents cités:
- WO-A-01/78547
- FR-A- 2 641 955
- GB-A- 168 521
- GB-A- 2 322 541
- US-B1- 6 409 066

## Description

La présente invention concerne un dispositif pour allonger des poignées de sac ou similaire de façon à obtenir une bandoulière.
Traditionnellement, les sacs sont soit des « portés main » simples (à poignées), soit des « portés épaule » simple (à bandoulière), soit des « portés main » sur lesquels on peut fixer une bandoulière amovible pour le transformer en « porté épaule ». Dans ce troisième cas, il faut transporter la bandoulière lorsqu'elle est détachée, ou la laisser pendre. De plus, lorsqu'elle est en usage, cette bandoulière ne fait en aucun cas partie intégrante du sac et reste une pièce rapportée inesthétique.

Le document WO 01/78547 divulgue un sac à main selon l'état de la technique antérieure.

Le dispositif selon l'invention permet de remédier à ces inconvénients. En effet, un troisième élément , constitué d'une bandoulière, coulisse sur les 2 poignées simples du sac, ou similaire, par l'intermédiaire d'un anneau à chacune de ses extrémités (anneau qui peut être dans différentes matières, ex : métal, cuir, plexiglass®....). Lorsque le sac ou similaire est « porté main » ce troisième élément repose sur la base des poignées et épouse la forme du sac. Pour que le sac ou similaire soit « porté épaule », il faut coulisser ce troisième élément jusqu'au milieu des poignées. Le sac ou similaire opère alors une rotation d'un quart de tour, de façon à ce que ce troisième élément se place correctement sur l'épaule. La distance entre le haut de ce troisième élément et le haut du sac ou similaire est alors suffisamment augmentée pour permettre le passage à l'épaule.

Selon des modes particuliers de réalisation
- les poignées A et B et le troisième élément C peuvent être réalisés dans divers matériaux, qu'ils soient soupies ou rigides.
- Les 2 anneaux D et E qui permettent au troisième élément C de coulisser autour des poignées peuvent être soient complètement solidaires de ce troisième élément, soient être 2 pièces rapportées, les unes étant fixées à l'autre. Les anneaux D et E sont suffisamment larges pour permettre le déplacement aisé de l'élément C sur les 2 poignées A et B.

Les figures annexées illustrent l'invention :
La figure numéro 1 représente une vue de face du dispositif lorsqu'on veut porter son sac ou similaire à la main.
La figure numéro 2 représente une vue de profil : le sac ou similaire est tourné d'un quart de tour lorsqu'il est prêt à être porté à l'épaule.

En référence à ces figures, le dispositif comporte :
- 2 poignées A et B dont la hauteur peut être variable.
- 1 troisième élément C qui coulisse sur les poignées A et B au moyen de 2 anneaux D et E suffisamment larges pour que le troisième élément C se déplace aisément le long des poignées A et B.

Le dispositif selon l'invention est particulièrement destiné au domaine de la maroquinerie, du bagage, du sport et utilitaires.

## Revendications

1. Sac ou similaire comportant deux poignées (A et B) et un dispositif pour allonger les dites poignées en transformant le sac de porté main en porté épaule, **caractérisé en ce qu'**il comporte une bandoulière (C) qui coulisse sur les poignées (A et B) au moyen de deux anneaux (D et E) fixés solidairement à la dite bandoulière (C) et enserrant de façon inamovible les dites poignées (A et B), les anneaux (D et E) étant suffisamment larges de manière à ce que la bandoulière (C) se déplace aisément le long des poignées (A et B), les poignées (A et B) pouvant avoir une hauteur variable, et **en ce que** lorsque le sac est porté épaule, il opère une rotation d'un quart de tour.

2. Sac ou similaire selon la revendication 1, **caractérisé en ce que** les dits anneaux (D et E) font partie intégrante de la bandoulière (C).

3. Sac ou similaire selon la revendication 1, **caractérisé en ce que** les dits anneaux (D et E) sont des pièces rapportés à la bandoulière (C).

## Claims

1. Bag or the like comprising two handles (A and B) and a device to lengthen those handles, thus switching from a hand-carried bag to a bag carried on the shoulder, **characterized in that** it includes a shoulder-strap (C) sliding on handles (A and B) by means of two rings (D and E) firmly attached to said shoulder-strap (C) and unremovably enclosing the said handles (A and B), the rings (D and E) being sufficiently wide so that the shoulder-strap (C)easily moves along the handles A and B, wherein the handles (A and B) may have a variable height, and that when the bag is carried on the shoulder, it is turned by a quarter turn.

2. Bag or the like according to claim 1, **characterized in that** the said rings (D and E) are an integral part of the shoulder-strap (C).

3. Bag or the like according to claim 1, **characterized in that** the said rings (D and E) are parts added to the shoulder-strap (C).

## Patentansprüche

1. Tasche oder Gleichartiges mit zwei Henkeln (A und B) und einer Vorrichtung zur Verlängerung besagter Henkel, die aus der in der Hand zu tragenden Tasche eine mit einem Riemen über der Schulter getragene Tasche macht, dass **gekennzeichnet**, dass sie einen Schulterriemen (C) besitzt, der auf den Henkeln (A und B) mittels zweier Ringen (D und E) gleitet, die solidarisch an dem genannten Schulterriemen (C) befestigt sind und die genannten Henkel (A und B) unabnehmbar umschliessen, wobei die Ringe (D und E) ausreichend weit sind, sodass der Schulterriemen (C) sich leicht entlang der Henkel (A und B) bewegt und wobei die Henkel (A und B) eine veränderbare Höhe haben können, und **dadurch**, dass die Tasche, wenn sie auf der Schulter getragen wird, sich um ein Viertel einer Umdrehung dreht.

2. Tasche oder Gleichartiges nach Anspruch 1, **dadurch gekennzeichnet, dass** die genannten Ringe (D und E) integrierender Bestandteil des Schulterriemens (C) sind.

3. Tasche oder Gleichartiges nach Anspruch 1, **dadurch gekennzeichnet, dass** die genannten Ringe (D und E) Teile sind, die auf dem Schulterriemen (C) aufgebracht worden sind.
